# EUROPÄISCHE PATENTSCHRIFT

(11) **EP 3 347 131 B1**
(45) Veröffentlichungstag und Bekanntmachung des Hinweises auf die Patenterteilung: **25.12.2019**
(21) Anmeldenummer: 16760037.8
(22) Anmeldetag: 30.08.2016
(51) Int. Cl.: B02C 4/02, B30B 3/04

(54) **VERFAHREN UND VORRICHTUNG ZUR DEMONTAGE VON ROLLEN EINER ROLLENPRESSE**
METHOD AND DEVICE FOR DISMOUNTING ROLLERS OF A ROLLER PRESS
PROCÉDÉ ET DISPOSITIF DE DÉMONTAGE DE ROULEAUX D'UNE PRESSE À ROULEAUX

(30) Priorität: 07.09.2015 DE 102015114998; 07.09.2015 DE 102015114992; 07.09.2015 DE 102015114997
(43) Veröffentlichungstag der Anmeldung: 18.07.2018
(73) Patentinhaber: MBE Coal & Minerals Technology GmbH, 51105 Köln (DE)
(72) Erfinder: HARTENFELS, Victor, 50825 Köln (DE); WECKES, Jan, Dr., 61462 Königstein (DE); WERKER, Ralf, 51109 Köln (DE); PODKOW, Sergej, 59425 Unna (DE)
(74) Vertreter: Bauer, Dirk
(86) Internationale Anmeldenummer: PCT/EP2016/070371
(87) Internationale Veröffentlichungsnummer: WO 2017/042046

(56) Entgegenhaltungen:
- EP-A2- 0 571 175
- EP-A2- 2 662 143
- DE-T2- 69 315 387

## Beschreibung

### Einleitung

Die vorliegende Erfindung betrifft ein Verfahren zur Demontage von Rollen einer auf einem Untergrund aufstehenden Rollenpresse, die Rollenpresse umfassend mindestens eine Tragkonstruktion, mindestens zwei an der Tragkonstruktion gelagerte Rollen sowie mindestens eine Anpresseinrichtung, wobei die Rollen in einem Betrieb der Rollenpresse jeweils um eine Drehachse rotiert werden, wobei sich jeweils eine Drehachse in Längsrichtung der zugehörigen Rolle erstreckt, wobei die Drehachsen parallel zueinander sowie horizontal orientiert sind, sodass die Rollen gemeinsam einen Mahlspalt begrenzen, in den das Mahlgut eingebbar und sodann zwischen den Rollen mahlbar ist, wobei zumindest eine der Rollen als Losrolle ausgeführt ist, die mit mindestens zwei Schwenkeinrichtungen zusammenwirkt, wobei die Losrolle in ihren sich gegenüberliegenden Endabschnitten jeweils an einer Lagerstelle einer Schwenkeinrichtung gelagert ist, wobei die mindestens eine Anpresseinrichtung an einer Angriffsstelle an mindestens einer der Schwenkeinrichtungen angreift, sodass die Losrolle durch Wirkung der Anpresseinrichtung mittels den Schwenkeinrichtungen um eine Schwenkachse relativ zu der übrigen Tragkonstruktion verschwenkbar ist, wobei ein Abstand der beiden Rollen zueinander bei Vorliegen der Losrolle in einer Wechselstellung größer ist als bei Vorliegen der Losrolle in einer Betriebsstellung, das Verfahren umfassend die folgenden Verfahrensschritte:
a) Die Losrolle wird von der Tragkonstruktion gelöst.
b) Die Losrolle wird entfernt, wobei zumindest die Losrolle nach ihrer Lösung von der Tragkonstruktion in eine Richtung parallel zu ihrer Drehachse relativ zu der Tragkonstruktion bewegt wird.

Der Begriff "Rollenpresse" wird in der Technik synonym zu dem Begriff der "Gutbett-Walzenmühle" verwendet.

Die "Tragkonstruktion" bezeichnet gewissermaßen den Unterbau der Rollen der Rollenpresse, das heißt die Konstruktion, die zur Lagerung der Rollen erforderlich ist. Die Tragkonstruktion kann insbesondere eine tragende Stahlhochbaukonstruktion und Fundamente umfassen.

Die Rollen sind dazu geeignet, das Mahlgut zu zermahlen. Für den Anwendungsfall im Bereich der Gesteinszermahlung weisen derartige Rollen in aller Regel einen Durchmesser von mindestens 1,0 m, insbesondere von 1,5 m, auf und haben eine Masse von 60 t bis 100 t. Im Mahlbetrieb können Betriebskräfte auftreten, die im Bereich von 50 MN bis 100 MN liegen und damit die Gewichtskräfte der Rollen um ca. den Faktor 100 übersteigen können. Der Mahlspalt weist im Anwendungsfall der Gesteinszerkleinerung typischerweise eine Breite von wenigen Zentimetern auf, insbesondere liegt er im Bereich zwischen 10 mm und 70 mm.

Der Begriff der "Schwenkeinrichtung" beschreibt einen Teil der Tragkonstruktion, an dem mindestens eine der Rollen, insbesondere genau eine Rolle, gelagert ist. Die Schwenkeinrichtungen sind um ihre Schwenkachse schwenkbar, wodurch sich ergibt, dass die an der Schwenkeinrichtung gelagerte Rolle im Zuge des Verschwenkens der Schwenkeinrichtung relativ zu der übrigen Tragkonstruktion bewegbar ist, insbesondere auf einem Kreisbogen. Die Schwenkeinrichtungen können insbesondere von einem von Stahl gebildeten Tragarm gebildet sein, wobei eine Verschwenkung der Schwenkeinrichtungen mittels der mindestens einen Anpresseinrichtung bewirkt wird.

Die "Anpresseinrichtung" ist im Allgemeinen dazu geeignet, eine Druck- oder eine Zugkraft zu erzeugen. Sie stellt somit ein aktives Element dar, das durch Zuführung von externer Energie eine Kraft bewirkt. Eine derartige Anpresseinrichtung kann insbesondere von einer Hydraulikeinrichtung gebildet sein.

### Stand der Technik

Verfahren der eingangs beschriebenen Art sind bereits seit geraumer Zeit bekannt. Die zugehörigen Rollenpressen werden insbesondere dazu genutzt, Gestein und Mineralien zu zerkleinern, sodass einzelne Fraktionen aus dem Gestein heraustrennbar sind. Ein typisches Anwendungsgebiet für derartige Rollenpressen ist die Rohstoffgewinnung, in der ein Abraum aus einem Bergwerk zerkleinert und aufgebrochen werden muss, um die gewünschten Wertstoffe aus dem Gestein herauszulösen.

Die DE 10 2013 010 220 A1 zeigt eine sogenannte "Hochdruck-Walzenpresse", bei der zwei Walzen an jeweils zugehörigen Pendeln beweglich gelagert sind. Die Pendel sind jeweils drehbeweglich in einer stählernen Tragkonstruktion gelagert, sodass die Walzen in eine Richtung senkrecht zu ihren Längsachsen beweglich sind. Die Walzen begrenzen gemeinsam einen Mahlspalt, wobei die Pendel mittels einer Federeinrichtung miteinander gekoppelt sind, sodass einem Auseinanderdrücken der beiden Walzen infolge von Betriebskräften durch eine entgegengesetzte Wirkung der Federeinrichtung auf die Pendel entgegengewirkt wird.

Als weiterer Stand der Technik offenbart die FR 2 755 881 A eine Rollenmühle, insbesondere für Getreide oder ähnliches, das heißt Lebensmittel, wobei die Rollenmühle mit pendeiförmigen Lagerarmen zur Lagerung jeweils beider Rollen versehen ist. Die Lagerarme sind vertikal ausgerichtet und jeweils an ihren oberen Enden mit Hilfe einer Achse in einem Maschinengestell gelagert. An der Unterseite der Lagerarme sind diese über einen Zylinder miteinander gekoppelt, der mit einem Stickstoffgasspeicher, also einer Gasfeder, in Verbindung steht, um den Mahldruck konstant zu halten. Darüber hinaus sind an der Unterseite der Pendelarme "einstellbare Anschlagmittel" in der Nähe jeweils des vorgenannten Zylinders vorgesehen, wobei diese Anschlagmittel den Walzenspalt festlegen sollen.

Weiterhin beschreibt die WO 2006/045256 A1 ein Drei-Walzen-Walzwerk zur Dispergierung und gleichmäßigen Verteilung in einem Bindemittel suspensierter Feststoffpartikel. Bei dem Drei-Walzen-Walzwerk ist die mittlere Walze fest in dem Gestell gelagert, wohingegen die beiden ihr gegenüber äußeren Walzen relativ hierzu beweglich gelagert sind. Bei den beiden "Zweierpaarungen" ist somit jeweils eine Walze feststehend, hingegen die jeweils andere relativ hierzu beweglich.

Als weiteres Dokument beschreibt die EP 0 734 770 A1 eine Gutbett-Walzenmühle, die zum Mahlen von Getreide geeignet ist. Die Mühle umfasst zwei parallel zueinander angeordnete Walzen, die gemeinsam einen Mahlspalt begrenzen. Eine der Walzen ist fest, während die andere Walze beweglich gelagert ist. Die Beweglichkeit letztgenannter Walze dient dazu, die Größe des Mahlspalts zu verändern. Die beweglich gelagerte Walze ist mittels eines Kolbenantriebs bewegbar. Hierfür ist die Walze an einem oberen Drehlager drehbar gelagert. Mittels einer Betätigung des Kolbenantriebs wird ein unterer Anschlusspunkt der Lagerung der beweglichen Walze in Richtung der festen Walze bewegt, wobei die gesamte Lagerung inklusive der Walze um das obere Drehlager dreht und dadurch eine translatorische Bewegung der Walze bewirkt. Mit anderen Worten wird durch ein Ausfahren des Kolbens des Kolbenantriebs der Mahlspalt zwischen den beiden Walzen verkleinert.

Abschließend wird auf die WO 2005/102531 A1 hingewiesen. Auch diese zeigt eine Getreidemühle, bei der mittels zweier parallel zueinander angeordneter Walzen ein Mahlspalt begrenzt wird. Diese Erfindung hat sich zur Aufgabe gesetzt, den Abstand der beiden Walzen zueinander automatisch zu verändern, wobei der Mahlspalt in Abhängigkeit einer Beschickung desselben mit Mahlgut erfolgen soll. Insbesondere ist von Bedeutung, dass die Walzen sich automatisch voneinander entfernen, sobald kein Mahlgut von oben nachgegeben wird. Auf diese Weise soll ein übermäßiger Verschleiß der Walzen durch einen unmittelbaren Kontakt derselben unterbunden werden. Dies wird dadurch erreicht, dass - sobald ein Mahlgut in den Mahlspalt eingegeben wird - eine vertikal nach unten wirkende Kraft auf die rechte Walze ausgeübt wird, die dazu führt, dass die Loswalze auf die andere Walze zu bewegt wird. Sobald kein Mahlgut mehr vorhanden ist, fällt die Anpresskraft automatisch aus und die Loswalze wird wieder nach von der anderen Walze weg bewegt, wodurch der Mahlspalt auf sein maximales Maß vergrößert wird.

Als weiterer Stand der Technik wird auf die Europäische Patentanmeldung EP 2 662 143 A1 hingewiesen. Diese beschreibt eine Rollenpresse mit zwei einander zugeordneten, horizontal orientierten Rollen, wobei insbesondere ein Verfahren zum Austausch einer der Rollen vorgeschlagen wird. Hierzu wird ein Hebewerkzeug verwendet, das neben der Rollenpresse positioniert wird. Dieses Hebewerkzeug umfasst eine Schwenkaufnahme, mittels derer die zu wechselnde Rolle nach ihrer Lösung von der übrigen Rollenpresse seitlich aus der letzteren "herausgeschwenkt" und dadurch auf das Hebewerkzeug überführt werden kann. Anschließend kann die Rolle mittels des Hebewerkzeugs abtransportiert werden.

Die bekannten Rollenpressen haben gemeinsam, dass ein Wechsel der Rollen besonders aufwendig ist. Es versteht sich, dass die Rollen einer zum Mahlen von Gestein und Mineralien geeigneten Rollenpresse besonders hohen Belastungen ausgesetzt sind und einem entsprechend starken Verschleiß unterliegen. Ein Austausch der Rollen ist daher in bestimmten Intervallen vonnöten, um die Leistungsfähigkeit der Rollenpresse aufrecht zu erhalten.

Im Stand der Technik ist es zum Wechsel der Rollen regelmäßig erforderlich, einen erheblichen Teil der Rollenpresse zu demontieren, damit die Rollen "freigelegt" und sodann abtransportiert werden können. Insbesondere werden die Rollen nach oben und/oder seitlich, jeweils senkrecht zu ihren Drehachsen, aus ihren Lagerungen aus der Tragkonstruktion heraus genommen, insbesondere mittels eines Lastenkrans.

Der hohe Aufwand im Zuge eines Rollenwechsels zieht teils erhebliche Kosten nach sich, was insbesondere in dem hohen Arbeitsumfang und den langen Stillstandszeiten und damit zusammenwirkender weiterer Anlagenteile einer größeren Prozesskette der Rollenpresse begründet liegt.

### Aufgabe

Die vorliegende Erfindung hat sich daher zur Aufgabe gesetzt, ein Verfahren zur Verfügung zu stellen, das einen Wechsel der Rollen gegenüber dem Stand der Technik vereinfacht.

### Lösung

Die zugrunde liegende Aufgabe wird ausgehend von einem Verfahren der eingangs beschriebenen Art erfindungsgemäß durch den folgenden Verfahrensschritt gelöst:
c) Die Losrolle wird vor ihrer drehachsparallelen Bewegung ausgehend von ihrer Betriebsposition relativ zu der Tragkonstruktion abgesenkt.

In einer besonders vorteilhaften Ausgestaltung des Verfahrens werden beide Rollen nach ihrer Lösung von der Tragkonstruktion und ihrer Absenkung relativ zu der Tragkonstruktion parallel zu ihren Drehachsen relativ zu der Tragkonstruktion abtransportiert.

Das erfindungsgemäße Verfahren hat viele Vorteile. Diese ergeben sich dadurch, dass im Unterschied zum Stand der Technik die Losrolle nicht senkrecht zu ihrer Drehachse sondern parallel dazu bewegt werden kann. Als alternative Demontagerichtungen, die im Stand der Technik zum Einsatz kommen, kommen insbesondere eine Richtung nach oben, sowie senkrecht zur Drehachse zur Seite infrage. In beiden Fällen ist es notwendig, einen erheblichen Teil der Rollenpresse, insbesondere deren Tragkonstruktion, zu demontieren, um die Rolle bzw. die Rollen vor ihrem Abtransport freizulegen. Erst anschließend ist im Stand der Technik eine jeweilige Rolle frei beweglich und kann abtransportiert werden, beispielsweise unter Einsatz eines Lastenkrans aus der Rollenpresse herausgehoben werden.

Gemäß dem erfindungsgemäßen Verfahren wird die Losrolle hingegen vor ihrer drehachsparallelen Bewegung relativ zu der Tragkonstruktion abgesenkt und somit gewissermaßen "nach unten" aus ihrer Betriebsposition heraus bewegt, in der sie zuvor an der Tragkonstruktion gelagert war. Auf diese Weise kann eine spätere Kollision der Losrolle mit der Tragkonstruktion im Zuge der drehachsparallelen Bewegung der Losrolle vermieden werden.

Dieses Vorgehen ist besonders einfach möglich, wenn unterhalb der Losrolle ein Freiraum zur Verfügung steht, der von seiner Höhe her zum Transport der Losrolle geeignet ist. Der beschriebene Abtransport "nach unten" ist ferner insbesondere dann von Vorteil, wenn der Freiraum unterhalb der Losrolle auch im Betrieb der Rollenpresse frei von tragenden Bauteilen ist, sodass im Vorfeld der Demontage einer Rolle aufwendige Vorarbeiten wie das Demontieren wesentlicher Teile der Tragkonstruktion entfallen kann.

Vorzugsweise wird die Losrolle so weit abgesenkt, dass eine Kollision der Losrolle mit der Tragkonstruktion im Zuge ihrer drehachsparallelen Bewegung vermieden wird, wobei vorzugsweise eine Absenkung der Losrolle innerhalb eines Bereichs zwischen 3 cm und 30 cm, vorzugsweise zwischen 4 cm und 25 cm, weiter vorzugsweise zwischen 5 cm und 20 cm, vorgenommen wird.

Die Bewegung zumindest der Losrolle in eine zu ihrer Drehachse parallele Richtung vermeidet im Unterschied zu den bekannten Montageverfahren eine Kollision mit der Tragkonstruktion weitestgehend, sodass zum Abtransport der jeweiligen Rolle lediglich geringe oder sogar keine Maßnahmen ergriffen werden müssen. Dies beschleunigt einen Wechselvorgang der Losrolle erheblich und verkürzt entsprechend die Standzeit der Rollenpresse.

Um die Losrolle vollständig von der Tragkonstruktion zu entfernen, ist es von besonderem Vorteil, wenn diese zunächst um mindestens ihre gesamte Länge parallel zu ihren Drehachsen bewegt wird, wobei die "Länge" der Rolle deren endseitige Wellenstummel mit einschließt. Es versteht sich, dass ein der Bewegungsrichtung abgewandtes Ende der Losrolle vollständig von der Tragkonstruktion entfernt werden sollte, um sodann frei weiter abtransportiert werden zu können. Um eine Lagerstelle der Rolle ihres der Bewegungsrichtung zugewandten Endes zu passieren, ist es daher vorteilhaft, wenn sie zumindest um ihre gesamte Länge bewegt wird.

Im Hinblick auf die Bewegungsrichtung der Losrolle ist es zudem besonders vorteilhaft, wenn diese ihrer zugehörigen Antriebseinrichtung abgewandt ist. Letztere dienen dazu, die Rolle anzutreiben und sind zu diesem Zweck mit einer Welle der Rolle in Drehmoment übertragender Weise verbunden. Vor einer Demontage einer Rolle ist eine Verbindung der zugehörigen Antriebseinrichtung mit der Rolle zu lösen, wobei die Antriebseinrichtung in axialer Verlängerung der jeweiligen Rolle neben der Rolle angeordnet ist. Um einen Abbau der Antriebseinrichtung zu vermeiden, sollte die Rolle daher in eine von der Antriebseinrichtung abgewandte Richtung bewegt werden.

Weiterhin kann es besonders vorteilhaft sein, wenn eine Lösung der Losrolle von der Tragkonstruktion mittels Anheben von Lagerflächen der Losrolle von korrespondierenden Auflageflächen der Schwenkeinrichtungen erfolgt, wobei die Losrolle vorzugsweise maximal um 3 cm, weiter vorzugsweise maximal um 1,5 cm, angehoben wird. Das Anheben der Rolle soll lediglich deren Abheben aus ihrem Lagersitz bewirken. Daher ist grundsätzlich bereits eine minimale Anhebung ausreichend, an deren Ende die Losrolle und die Schwenkeinrichtungen unverbunden sein sollten, sodass die Schwenkeinrichtungen unabhängig von der Losrolle bewegbar sind und entsprechend weg bewegt werden können. Abgesehen von einer möglichen Anhebung der Losrolle zur Abhebung von ihren Lagerflächen ist ansonsten vorteilhafterweise die Absenkung der Losrolle der erste Schritt im Zuge der Bewegung derselben relativ zu der Tragkonstruktion. Mit anderen Worten wird die Losrolle vorteilhafterweise ausgehend von ihrer Betriebsposition zunächst abgesenkt und erst anschließend parallel zu ihrer Drehachse bewegt.

Um eine Kollision mit den Schwenkeinrichtungen zu vermeiden, ist es nach einer Lösung der Losrolle von den Schwenkeinrichtungen (unabhängig davon, ob diese Lösung mittels Anheben der Losrolle oder auf andere Weise erfolgt) besonders vorteilhaft, wenn die Schwenkeinrichtungen in eine Wechselstellung geschwenkt werden, in der sie die Losrolle freigeben. Mit anderen Worten sollten die Schwenkeinrichtung nach ihrer Lösung von der Losrolle derart bewegt werden, dass die Losrolle frei relativ zu den Schwenkeinrichtungen beweglich ist, insbesondere in eine drehachsparallele Richtung.

Eine solche Bewegung der Schwenkeinrichtungen ist besonders einfach mittels der bzw. den Anpresseinrichtungen erzeugbar, wobei diese anstelle einer Ausübung einer Druckkraft zum Anpressen der Losrolle gegen die andere Rolle vorteilhafterweise eine Zugkraft auf die Schwenkeinrichtung(en) ausüben, um eine Lagerstelle der Losrolle an der Schwenkeinrichtung möglichst weit von der anderen Rolle zu entfernen, vorzugsweise zumindest so weit, dass die Losrolle frei ist.

In einer weiteren Ausprägung des erfindungsgemäßen Verfahrens, die grundsätzlich von den übrigen vorteilhaften Verfahrensschritten unabhängig ist, wird die Losrolle nach ihrer Demontage von der Tragkonstruktion mittels eines Transportfahrzeugs abtransportiert. Das Fahrzeug wird zu diesem Zweck vorzugsweise unterhalb der Rolle positioniert, sodass die Rolle auf dem Transportfahrzeug ablegbar ist und sodann abgefahren werden kann.

Hierbei ist es besonders von Vorteil, wenn das Transportfahrzeug unmittelbar unterhalb der Losrolle Rolle positioniert werden kann, das heißt innerhalb eines Freiraums, der sich unterhalb der Rolle erstreckt. Vorzugsweise ist das Transportfahrzeug auf Schienen geführt, die sich zumindest teilweise unterhalb der Rollen strecken, sodass das Transportfahrzeug unter die Rollen fahren kann.

Die vorstehend beschriebenen Verfahrensschritte sind analog auch für die andere Rolle, die insbesondere als Festrolle ausgeführt werden kann, anwendbar, wobei für eine Festrolle lediglich ein "Wegschwenken" von Schwenkeinrichtungen nicht möglich ist. Hierauf wird nachstehend gesondert eingegangen.

Sofern ein Transportfahrzeug zum Einsatz kommt, ist es besonders vorteilhaft, wenn selbiges mit einem Hebezeug ausgestattet ist, das aus dem Transportfahrzeug angeordnet ist. Mittels eines solchen Hebezeuges kann eine zu demontierende Rolle zunächst - wie vorstehend beschrieben - angehoben werden, um sie mit ihren Lagerflächen von korrespondierenden Auflageflächen der Tragkonstruktion bzw. der Schwenkeinrichtungen abzuheben und auf diese Weise von der Tragkonstruktion zu lösen. Bei einer solchen Ausgestaltung des Transportfahrzeugs ist keine weitere Einrichtung, insbesondere kein Lastenkran, notwendig, um die jeweilige Rolle anzuheben.

Ein solches Hebezeug kann insbesondere in Form eines hydraulisch angetriebenen Tischs ausgeführt sein, der senkrecht zu einer Transportebene des Transportfahrzeugs anhebbar ist. Dabei ist es vorteilhaft, wenn eine Kontaktfläche, auf der die jeweilige Rolle aufliegen soll, gekrümmt ausgeführt ist und insbesondere an eine Krümmung einer Mantelfläche der Rolle angepasst ist. Auf diese Weise kann die Rolle auf dem Hebezeug in einem stabilen Gleichgewicht gelagert werden und insbesondere nicht seitlich von selbigem "herunterrollen".

Sofern das Transportfahrzeug über ein Hebezeug verfügt, kann es besonders vorteilhaft sein, wenn dieses parallel zu der Transportebene des Transportfahrzeugs sowie senkrecht zu den Drehachsen der Rollen auf dem Transportfahrzeug beweglich ist. Auf diese Weise kann das Hebezeug relativ zu der anzuhebenden Rolle positioniert werden, während eine Position des Transportfahrzeugs nicht angepasst werden muss. Letzteres weist vorzugsweise eine Breite auf, die zumindest einer Summe der Durchmesser beider Rollen entspricht, sodass das Hebezeug ohne Weiteres unter beide Rollen bewegt werden kann.

Wie vorstehend bereits erwähnt, ist es für das Verfahren besonders vorteilhaft, wenn nach der Losrolle ferner die andere Rolle demontiert wird, insbesondere auf dieselbe Art und Weise wie die Losrolle. Für die Demontage der anderen Rolle ist es vorteilhaft, wenn zunächst die Losrolle demontiert wird und erst anschließend die andere Rolle. Dies gilt insbesondere dann, wenn die andere Rolle als Festrolle ausgeführt ist.

Dem liegt die Überlegung zugrunde, dass die Rollen jeweils an endseitigen Wellenstummeln gelagert sind. Im Fall der Losrolle erfolgt diese Lagerung mittels der Schwenkeinrichtungen, im Fall einer Festrolle mittels entsprechender Lagerstellen an der Tragkonstruktion. Um parallel zu ihren Drehachsen bewegt werden zu können, müssen die Rollen zumindest zu einer Seite hin frei sein, das heißt bei einer drehachsparallelen Bewegung nicht mit der Tragkonstruktion kollidieren. Bei der Losrolle ist eine solche "Befreiung" gemäß vorstehender Erläuterung besonders einfach möglich, indem die Schwenkeinrichtungen in eine Wechselstellung verschwenkt werden. Eine vergleichbare Freigabe ist bei einer Festrolle jedoch nicht möglich, da die Lagerstellen der Festrolle nicht beweglich sind.

Daher ist es notwendig, anstelle der Lagerstellen die Rolle selbst zu bewegen und dadurch freizulegen. Um der Festrolle Raum für eine solche seitliche, senkrecht zu ihrer Drehachse orientierte Bewegung zu verschaffen, ist es besonders einfach, zunächst die Losrolle zu demontieren. Sobald diese entfernt ist, kann die Festrolle ausgehend von ihrer Betriebsposition gewissermaßen auf die nicht mehr vorhandene Losrolle zu bewegt werden und auf diese Weise von der Tragkonstruktion gelöst werden. Dieses Vorgehen ist nachstehend anhand des Ausführungsbeispiels besonders gut nachvollziehbar.

Das erfindungsgemäße Verfahren ist besonders gut mittels einer Rollenpresse sowie eines Transportfahrzeug zur Demontage von Rollen der Rollenpresse durchführbar, die Rollenpresse umfassend mindestens eine Tragkonstruktion sowie mindestens zwei an der Tragkonstruktion gelagerte Rollen, wobei die Rollen in einem Betrieb der Rollenpresse jeweils um eine Drehachse rotierbar sind, wobei sich jeweils eine Drehachse in Längsrichtung der zugehörigen Rolle erstreckt, wobei die Drehachsen parallel zueinander sowie horizontal orientiert sind, sodass die Rollen gemeinsam einen Mahlspalt begrenzen, in den das Mahlgut eingebbar und sodann zwischen den Rollen mahlbar ist, das Transportfahrzeug umfassend mindestens ein Hebezeug, wobei das Hebezeug senkrecht zu einer horizontalen Transportebene relativ zu dem übrigen Transportfahrzeug, senkrecht zu einer Längsachse des Transportfahrzeugs sowie parallel zu der Transportebene relativ zu dem übrigen Transportfahrzeug bewegbar ist.

Erfindungsgemäß weist die Tragkonstruktion unterhalb der Rollen einen Freiraum auf, in den das Transportfahrzeug einfahren kann, sodass das Transportfahrzeug mit zumindest einer der Rollen von deren Unterseite her in Kontakt treten kann, wobei zumindest eine Rolle mittels des Hebezeugs relativ zu der Tragkonstruktion absenkbar ist. Die erfindungsgemäße Vorrichtung ist besonders gut geeignet, mindestens eine Rolle, vorzugsweise beide Rollen, von deren Unterseite her zu greifen und sodann relativ zu der Tragkonstruktion so weit abzusenken, dass eine Kollision im Zuge einer anschließenden Bewegung der jeweiligen Rolle in ihre drehachsparallele Richtung mit der Tragkonstruktion nicht zu befürchten ist. Eine Demontage weiter Teile der Tragkonstruktion kann hierbei - im Unterschied zum Stand der Technik - weitestgehend entfallen. Der Wechsel der Rolle(n) ist daher bei Verwendung der erfindungsgemäßen Vorrichtung erheblich vereinfacht. Insbesondere ist der unterhalb der Rollen entstehende Freiraum besonders gut geeignet, ein vorstehend beschriebenes Transportfahrzeug aufzunehmen und die Rollen auf diese Weise vollständig ohne den Einsatz eines Lastenkrans oder dergleichen zu demontieren.

Der Begriff des "Freiraums" ist dabei so zu verstehen, dass der zugehörige Raum frei "die Losrolle tragenden Bauteilen" ist. Dies ist insofern von besonderer Bedeutung, als der Freiraum nicht genutzt werden muss, um die Losrolle zu stützen. Das heißt, dass sämtliche Bauteile, die in dem Freiraum aufgestellt sein könnten (Mahlguttrichter, Trennwände, Pressengehäuse etc.) sich zwar innerhalb des Freiraums erstrecken mögen, jedoch nur für einen Betrieb der Rollenpresse von Bedeutung sind, nicht für deren statische Integrität. Daraus ergibt sich, dass ein hier bezeichneter "Freiraum" auch dann ein Freiraum im Sinne der vorliegenden Anmeldung ist, wenn er in einem Betriebszustand durch verschiedene Bauteile räumlich blockiert ist. Jedenfalls sind diese Bauteile ohne Weiteres entfernbar, sodass der beschriebene Vorteil der Zugänglichkeit zumindest der Losrolle von ihrer Unterseite her im Zuge eines Rollenwechsels dennoch erhalten bleibt.

Vorteilhafterweise beträgt eine vertikal gemessene Höhe des Freiraums mindestens 0,5 m, vorzugsweise mindestens 0,75 m, weiter vorzugsweise von mindestens 1,0 m. Diese Maße ermöglichen es, die Losrolle von ihrer Unterseite her zu demontieren, beispielsweise mittels eines auf Schienen beweglichen Transportfahrzeugs. Der so definierte Freiraum erstreckt sich zumindest bei der Losrolle, vorzugsweise bei beiden Rollen, über die gesamte Breite der jeweiligen Rolle und/oder über eine gesamte axiale Länge der jeweiligen Rolle, die diese parallel zu ihrer Drehachse gemessen aufweist. Auf diese Weise ist sichergestellt, dass die jeweilige Rolle innerhalb des Freiraums beweglich ist, insbesondere in den Freiraum hinein abgesenkt und parallel zu ihrer Drehachse innerhalb des Freiraums bewegt werden kann.

Insbesondere ist es mittels des Transportfahrzeugs im Weiteren besonders einfach möglich, zumindest die Losrolle relativ zu der Tragkonstruktion in eine Richtung parallel zu ihrer Drehachse zu verfahren und auf diese Weise von der Tragkonstruktion abzutransportieren.

Für die Durchführung des erfindungsgemäßen Verfahrens ist es zudem besonders günstig, wenngleich nicht zwingend, wenn die Tragkonstruktion mindestens zwei Halbrahmen umfasst, wobei die Halbrahmen in Längsrichtung der Rollen betrachtet hintereinander angeordnet sind und jeder Halbrahmen mit mindestens einer der Schwenkeinrichtungen zusammenwirkt und jeweils mindestens eine Stütze sowie mindestens einen biegesteif an die Stütze angeschlossenen Riegel aufweist. Eine derartige Halbrahmenkonstruktion, wie sie auch in den nachstehenden Ausführungsbeispielen gezeigt ist, ist besonders gut geeignet, den beschriebenen Freiraum unterhalb der Rollen zu schaffen, der sodann für das Transportfahrzeug genutzt werden kann.

### Ausführungsbeispiele

Das erfindungsgemäße Verfahren ist nachfolgend anhand eines Ausführungsbeispiels, das in den Figuren dargestellt ist, näher erläutert. Es zeigen:
- Fig. 1:: Eine seitliche Ansicht einer Rollenpresse,
- Fig. 2:: Eine weitere Ansicht der Rollenpresse gemäß Figur 1, jedoch in einem anderen Zustand,
- Fig. 3:: Eine perspektivische Ansicht der Rollenpresse gemäß Figur 1,
- Fig. 4:: Eine vordere Ansicht der Rollenpresse gemäß Figur 1,
- Fig. 5:: Eine Prinzipskizze der Rollenpresse gemäß Figur 1 in einer seitlichen Ansicht und
- Fig. 6a - 6q:: Einzelne Schritte eines Verfahrens zum Wechseln von Rollen der Rollenpresse.

Ein Ausführungsbeispiel, das in den Figuren gezeigt ist, umfasst eine Rollenpresse **1,** die auf einem Untergrund aufsteht. Die Rollenpresse **1** umfasst eine Tragkonstruktion **2,** zwei Rollen **3, 4** sowie eine Anpresseinrichtung **5.** Die Rollen **3, 4** sind an der Tragkonstruktion **2** gelagert. Das heißt, dass die Rollen **3, 4** mittels der Tragkonstruktion **2** oberhalb des Untergrundes befestigt sind und von der Tragkonstruktion im Wortsinn "getragen" werden.

Die Rollen **3, 4** sind drehantreibbar gelagert, sodass sie um jeweilige Drehachsen **6, 7** rotierbar sind. Die Drehachsen **6, 7** sind parallel zueinander sowie zumindest im Wesentlichen horizontal angeordnet. Ein Abstand der beiden Drehachsen **6, 7** zueinander beträgt in etwa die Summe aus den Radien der Rollen **3, 4.** In einem Betriebszustand der Rollenpresse **1** werden die Rollen **3, 4** typischerweise gegenläufig angetrieben. Zwischen den Rollen **3, 4** befindet sich zumindest in dem Betriebszustand der Rollenpresse **1** ein Mahlspalt **8.** In diesen Mahlspalt **8** wird das mittels der Rollenpresse **1** zu zermahlende Mahlgut eingegeben.

Bei der dargestellten Rollenpresse **1** handelt es sich um eine Gutbett-Walzenmühle, die zum Mahlen von Mineralien geeignet ist. Die Rollen **3, 4** weisen einen Durchmesser von ca. 1,30 m auf und haben jeweils eine Masse von ca. 90 t. Auf einer oberen Mantelfläche der Rollen **3, 4** sind eine Vielzahl sogenannter "Studs" angeordnet, die radial über die Mantelfläche vorstehen und aus einem hoch verschleißfesten Werkstoff bestehen. Insbesondere mittels dieser Studs kann das Mahlgut besonders gut gemahlen werden.

Die in **Figur 1** rechts dargestellte Rolle **4** ist als sogenannte Losrolle **4** ausgeführt, die andere Rolle **3** hingegen als sogenannte Festrolle **3.** Im Unterschied zu einer Festrolle ist eine Losrolle beweglich gelagert, was bedeutet, dass eine Losrolle während eines Betriebs der jeweiligen Rollenpresse planmäßig unter auftretenden Betriebskräften seitlich, das heißt senkrecht zu ihrer Drehachse, ausweichen kann. Die Losrolle **4** der vorliegenden Rollenpresse **1** ist mittels zweier Schwenkeinrichtungen **9, 10** beweglich an der übrigen Tragkonstruktion **2** gelagert. Die Schwenkeinrichtungen **9, 10** sind in axiale Richtung der Losrolle **4** betrachtet an sich gegenüberliegenden Enden der Losrolle **4** angeordnet bzw. an zu der Losrolle **4** gehörenden und beidseitig axial vorstehenden Wellenstummeln **38.**

Die Rollen **3, 4** selbst sind - in axiale Richtung betrachtet - in einem Bereich zwischen den Schwenkeinrichtungen **9, 10** sowie zwischen entsprechenden Halbrahmen **25, 26** der Tragkonstruktion **2** angeordnet (auf die Halbrahmen **25, 26** wird nachstehend gesondert eingegangen). Wie sich insbesondere aus **Figur 4** ergibt, sind die Rollen **3, 4** mittels jeweils zugehöriger Wellenstummel **38** beidseitig in der Tragkonstruktion gelagert, wobei die Losrolle **4** in den Schwenkeinrichtungen **9, 10** und die Festrolle **3** unmittelbar an Lagerstellen **37** der Tragkonstruktion **2** gelagert sind. Die Lagerung erfolgt mittels Rollenlagern **56,** die hier als Wälzlager ausgeführt sind. Diese Rollenlager **56** dienen dazu, die Lagerkräfte der Rollen **3, 4** abzutragen, ihre Rotationsfähigkeit um ihre Drehachsen **6, 7** jedoch zu erhalten. In den hier gezeigten seitlichen Ansichten sind die Rollen **3, 4** als solche bzw. deren Mantelflächen optisch fast vollständig von den Rollenlagern **56** verdeckt.

Die Rollen **3, 4** werden jeweils mittels einer zugehörigen, in den Figuren nicht dargestellten Antriebseinrichtung angetrieben, wobei in **Figur 4** lediglich eine Anschlussstelle **42** für die dort gezeigte Losrolle **4** abgebildet ist. Die Antriebseinrichtungen werden an einer Seite der Tragkonstruktion **2** mittels einer gleichfalls nicht dargestellten Kupplung an einen Wellenstummel **38** der jeweiligen Rolle **3, 4** angeschlossen.

Aus der vorderen Ansicht gemäß **Figur 4** ergibt sich weiterhin ein Einfülltrichter **53,** mittels dessen das Mahlgut in den Mahlspalt **8** eingebbar ist. Der Einfülltrichter **53** ist zentral oberhalb der Rollen **3, 4** angeordnet und erstreckt sich teilweise in einem Freibereich zwischen den sich gegenüberstehenden Halbrahmen **25, 26** der Tragkonstruktion **2.**

Die Schwenkeinrichtungen **9, 10** sind drehbeweglich an der übrigen Tragkonstruktion **2** gelagert und zwar um eine Schwenkachse **13,** die an einem eine jeweilige Schwenkeinrichtung **9, 10** mit der übrigen Tragkonstruktion verbindenden Schwenklager **34** ausgebildet ist. Das Schwenklager **34** ist dazu geeignet, horizontale sowie vertikale Lagerkräfte der zugehörigen Schwenkeinrichtung **9, 10** aufzunehmen, jedoch keine Drehmomente. Insofern handelt es sich im statischen Sinn um eine gelenkige Lagerung.

Die Losrolle **4** ist an Lagerstellen **11** an den Schwenkeinrichtungen **9, 10** gelagert. Die Lagerstellen **11** befindet sich an einem Endbereich nah einem unteren Ende **14** der jeweiligen Schwenkeinrichtung **9, 10.** Die Schwenkeinrichtungen **9, 10** wirken ferner jeweils mit einer Anpresseinrichtung **5** zusammen. Grundsätzlich ist es vorstellbar, dass beide Schwenkeinrichtungen **9, 10** mit einer gemeinsamen Anpresseinrichtung zusammenwirken; eine solche Lösung ist hier jedoch nicht gezeigt. Die Anpresseinrichtungen **5** sind dazu geeignet, Kräfte auf die Schwenkeinrichtungen **9, 10** auszuüben, sodass diese um ihre Schwenkachsen **13** verschwenkt werden oder trotz einwirkenden Betriebskräfte ihre Lage beibehalten. Auf diese Weise kann die Losrolle **4** relativ zu der Festrolle **3** bewegt werden, wobei die Losrolle **4** eine Kreisbahn um die Schwenkachse **13** beschreibt. Die Bewegbarkeit der Losrolle **4** kann beispielsweise verwendet werden, um eine Breite des Mahlspalts **8** zu verändern und an äußere Gegebenheiten anzupassen.

In vertikale Richtung betrachtet sind an beiden Schwenkeinrichtungen **9, 10** jeweils eine Angriffsstelle **12** der zugehörigen Anpresseinrichtung **5,** die zugehörige Schwenkachse **13** sowie die Lagerstelle **11** der Losrolle **4** in einer bestimmten "Reihenfolge" entlang der jeweiligen Schwenkeinrichtung **9, 10** angeordnet. Insbesondere ist die Losrolle **4** bzw. deren Drehachse **7** unterhalb sowohl der Schwenkachse **13** als auch der Angriffsstelle **12** der Anpresseinrichtung **5** angeordnet. Diese Anordnung hat den besonderen Vorteil, dass sich die Schwenkeinrichtungen **9, 10** nicht unterhalb der Losrolle **4** erstrecken. Daraus ergibt sich, dass die Losrolle **4** gewissermaßen "getragen" wird, die Gewichtskraft sowie die im Betrieb der Rollenpresse **1** wirkenden Betriebskräfte also "hochgehängt" werden. Ein direkter Abtrag dieser Kräfte ausgehend von der Losrolle **4** vertikal nach unten findet nicht statt.

Diese Anordnung hat den besonderen Vorteil, dass sich unterhalb der Losrolle **4** ein Freiraum **16** erstreckt, der prinzipiell frei von Teilen der Tragkonstruktion **2** ist. Der Freiraum **16** erstreckt sich hier über eine Höhe **17** von ca. 2 m und reicht von einem unteren Ende **15** der Losrolle **4** bis zum Untergrund. Wie sich später insbesondere in Zusammenhang mit den **Figuren 6a bis 6g** ergibt, ist dieser Freiraum **16** besonders gut nutzbar, um die Rollen **3, 4** der Rollenpresse zu demontieren. Insbesondere ist es möglich, die Rollen **3, 4** von ihren Unterseiten her abzustützen, bedarfsweise etwas in vertikaler Richtung zu bewegen und sodann in eine Richtung parallel zu ihren Drehachsen **6, 7** relativ zu der Tragkonstruktion **2** abzufahren. Hierauf wird nachstehend gesondert eingegangen.

Weiterhin ist hier besonders vorteilhafter Weise die Angriffsstelle **12** der Anpresseinrichtung **5** vertikal oberhalb der Schwenkachse **13** der Schwenkeinrichtungen **9, 10** angeordnet. Diese Anordnung erlaubt es, die Schwenkeinrichtungen **9, 10** unter Einsatz vergleichbar geringer Kräfte um die Schwenkachse **13** zu verschwenken bzw. gegen auftretende Betriebskräfte zu stabilisieren, da ein Verhältnis eines Hebelarms **18** zwischen der Angriffsstelle **12** der Anpresseinrichtung **5** und der Schwenkachse **13** relativ zu einem Hebelarm **19** zwischen der Schwenkachse **13** und der Lagerstelle **11** besonders günstig ist. Bei der hier gezeigten Rollenpresse **1** beträgt ein Hebelverhältnis der beiden Hebelarme **18, 19** zueinander ca. 2,0, wobei der Hebelarm **18** zwischen der Angriffsstelle **12** und der Schwenkachse **13** senkrecht zu einer Wirkungslinie **32** einer mittels der Anpresseinrichtung **5** auf die jeweilige Schwenkeinrichtung **9, 10** ausgeübte Kraft gemessen wird.

Die Schwenkeinrichtungen **9, 10** sind abweichend von einer Gerade ausgeführt, das heißt deren Mittellinien **20,** die sich insbesondere aus den **Figuren 2** **und** **5** ergeben, und weisen mindestens eine Krümmung auf. In dem hier gezeigten Beispiel wird diese Krümmung bei einer jeweiligen Schwenkeinrichtung **9, 10** mittels einer Knickstelle **24** erzielt, die im Bereich der Schwenkachse **13** bzw. des Schwenklagers **34** angeordnet ist. Diese Knickstelle **24** ist besonders gut anhand der Prinzipskizze gemäß **Figur 5** erkennbar.

Die gekrümmte Ausführung führt dazu, dass eine gesamte Höhe **23** der Schwenkeinrichtungen, die sich in vertikale Richtung betrachtet zwischen sich gegenüberliegenden Enden **21, 22** der Schwenkeinrichtungen **9, 10** ergibt, kleiner ist als eine Länge der Schwenkeinrichtungen 9, **10** entlang deren Mittellinien **20** betrachtet ("gestreckte Länge"). Diese Ausführung ist insoweit von Vorteil, als eine gesamte Bauhöhe der Rollenpresse **1** vergleichsweise niedrig gehalten werden kann, ohne auf das vorbeschriebene vorteilhafte Hebelübersetzungsverhältnis verzichten zu müssen.

Ein Knickwinkel **a,** um den die Schwenkeinrichtungen **9, 19** im Bereich ihrer Knickstellen **24** geknickt werden, beträgt im gezeigten Beispiel 45°. Die jeweilige Anpresseinrichtung **5** einer Schwenkeinrichtung **9, 10** ist an der zugehörigen Angriffsstelle **12** gelenkig angeschlossen, sodass lediglich Zug- oder Druckkräfte, jedoch keine Drehmomente übertragbar sind. Ein Winkel **β** zwischen einer Verbindungslinie **33** der jeweiligen Schwenkeinrichtung **9, 10** und der Wirkungslinie **32,** entlang derer besagte Kräfte der Anpresseinrichtung **5** wirken, beträgt in dem in **Figur 1** gezeigten Betriebszustand der Rollenpresse **1** ca. 90°. Die Verbindungslinie **33** beschreibt diejenige Linie, die sich zwischen der Angriffsstelle **12** und dem Schwenklager **34** erstreckt und somit für die Ermittlung des Hebelarms **18** entscheidend ist **(****Figur 5****).** Es versteht sich dabei, dass die Wahl des Winkels **β** zu 90° eine maximale Ausnutzung der Länge der Schwenkeinrichtungen 9, **10** zwischen den jeweiligen Schwenklagern **34** und den Angriffsstellen **12** bietet.

Die Anpresseinrichtungen **5** sind an der Tragkonstruktion **2** jeweils mittels eines Gelenklagers **52** angeschlossen. Hierbei handelt es sich wiederum um Lager, die lediglich zur Aufnahme von vertikalen und horizontalen Kräften geeignet sind, nicht jedoch von Drehmomenten. Die Anpresseinrichtungen **5** sind demzufolge frei um eine zugehörige Drehachse an ihren Gelenklagern **52** relativ zu der Tragkonstruktion **2** verdrehbar. Dies wird insbesondere bei einem Vergleich der beiden Zustände der Rollenpresse **1** gemäß den **Figuren 1** **und** **2** deutlich.

Die Tragkonstruktion **2** selbst ist von zwei nebeneinander aufgestellten Halbrahmen **25, 26** gebildet. Diese sind jeweils von einer Stütze **27** und einem Riegel **28** gebildet, wobei der Riegel **28** unter Ausbildung einer biegesteifen Ecke **31** an die zugehörige Stütze **27** angeschlossen ist. Die biegesteife Ecke **31** ist dazu geeignet, Biegemomente zwischen der Stütze **27** und dem zugehörigen Riegel **28** zu übertragen. Die Stützen **27** der Halbrahmen **25, 26** sind im Untergrund eingespannt. Das heißt, dass die Lagerung der Stützen **27** an bzw. in dem Untergrund dazu geeignet ist, sämtliche Lagerkräfte und Lagermomente aufzunehmen, die auf die Stützen **27** wirken.

Die Halbrahmen **25, 26** sind relativ zu den Drehachsen **6, 7** der Rollen **3, 4** hintereinander versetzt angeordnet. Jeder der Halbrahmen **25, 26** wirkt mit einer der Schwenkeinrichtungen **9, 10** zusammen, wie sich insbesondere aus der perspektivischen Darstellung gemäß **Figur 3** ergibt.

Die Festrolle **3** ist unmittelbar an der Tragkonstruktion **2,** nämlich an den Stützen **27** der Halbrahmen **25, 26** gelagert. Hierzu verfügt die Tragkonstruktion **2** über entsprechende Lagerstellen **37,** die besonders einfach in den **Figuren 5** **und** **6** erkennbar sind. Die Festrolle **3** ist unbeweglich gelagert. Ein Ausweichen der Rollen **3, 4** relativ zueinander infolge von Betriebskräften kann bei der hier gezeigten Rollenpresse **1** folglich ausschließlich mittels einer Bewegung der Losrolle **4** und einer damit einhergehenden (minimalen) Verschwenkung der Schwenkeinrichtungen **9, 10** aufgenommen werden.

Die gezeigte Rollenpresse **1** weist den besonderen Vorteil auf, dass ihre geometrische Ausführung einen besonders günstigen Kräfteverlauf und somit eine besonders schlanke Gestaltung der beiden Halbrahmen **25, 26** ermöglicht. Dies ergibt sich besonders gut anhand der Darstellungen gemäß den **Figuren 1** **und** **5****.** Bei der nachfolgenden Betrachtung werden ausschließlich Betriebskräfte berücksichtigt, die im Zuge eines Betriebs der Rollenpresse **1** auf die Rollen **3, 4** wirken. Diese Betriebskräfte liegen in etwa um eine Größenordnung von 10² über den von den Rollen **3, 4** ausgeübten Gewichtskräften, sodass eine reine Betrachtung der Betriebskräfte zur Erläuterung eines Kräftezustands während eines Betriebs der Rollenpresse 1 zulässig ist.

Die auf die Rollen **3, 4** wirkenden Betriebskräfte wirken fast ausschließlich in horizontale Richtung auf die Rollen **3, 4.** Die Rollen **3, 4** sind dementsprechend bestrebt, sich voneinander weg zu bewegen. Die Festrolle **3** hat aufgrund ihrer festen Lagerung hierzu keine Möglichkeit. Jedoch kann sich die Losrolle **4** entgegen von mittels der Anpresseinrichtungen **5** auf die Schwenkeinrichtungen **9, 10** aufgebrachten Kräften zumindest minimal bewegen, wobei im Betrieb Auslenkungen von maximal wenigen Zentimetern auftreten.

Bei Betrachtung der Festrolle **3** ergibt sich, dass die auf diese wirkenden Betriebskräfte unmittelbar in die Tragkonstruktion **2** eingeleitet werden, wobei eine Wirkungslinie **29** einer Resultierenden **30** dieser Kräfte näherungsweise horizontal verläuft.

Die Losrolle **4** betrachtend ergibt sich, dass die Betriebskräfte ausgehend von der Losrolle **4** zunächst in die Schwenkeinrichtungen **9, 10** und sodann ausgehend von ebendiesen in die übrige Tragkonstruktion **2** eingeleitet werden. Diese Einleitung erfolgt bei dem hier gezeigten Beispiel je Schwenkeinrichtung **9, 10** an zwei Stellen, nämlich an dem Schwenklager **34** und mittels der zugehörigen Anpresseinrichtung **5.** Da die Anpresseinrichtung **5** im statischen Sinn als so genannter Pendelstab ausgeführt ist, ergibt sich, dass die Anpresseinrichtung **5** nicht zur Übertragung von Drehmomenten geeignet ist, sondern ausschließlich Druck- und Zugkräfte übertragen kann. Hieraus folgt, dass eine Wirkungslinie **32** einer mittels einer jeweiligen Anpresseinrichtung **5** übertragenen Kraft durch die endseitigen gelenkigen Anschlusspunkte der Anpresseinrichtung **5** verläuft, hier also durch die Angriffsstelle **12** und das Gelenklager **52.** Die Wirkungslinie **29** der Festrolle **3** (bzw. von deren Lagerstellen **37**) und die Wirkungslinie **32** der Anpresseinrichtungen **5** schneiden sich untereinander jeweils in einem Wirkungslinienschnittpunkt **41.**

Bei einer Betrachtung der Halbrahmen **25, 26** für sich allein genommen ergibt sich weiterhin, dass eine Resultierende **36,** die mittels der zugehörigen Schwenkeinrichtung **9, 10** an dem Schwenklager **34** in den jeweiligen Riegel **28** der übrigen Tragkonstruktion **2** eingeleitet wird, eine Wirkungslinie **35** aufweist, die sich zwischen der Schwenkachse **13** und dem Wirkungslinienschnittpunkt **41** erstreckt. Bei bekannter Ausrichtung der Anpresseinrichtungen **5** kann folglich eine Neigung und eine Lage der Wirkungslinien **35** der jeweils an den Schwenklagern **34** angreifenden Resultierenden **36** unmittelbar ermittelt werden. In **Figur 6d** ist eine entlang der dort nicht dargestellten Wirkungslinie **35** angeordnete Aussteifungsrippe **57** erkennbar, die dazu geeignet ist, die entlang dieser Wirkungslinie **35** auftretenden Kräfte abzutragen und die Tragkonstruktion **2** somit gezielt zu verstärken.

Es hat sich als besonders günstig herausgestellt, wenn die Wirkungslinie **35** einer Resultierenden **36** möglichst durchgehend innerhalb der Tragkonstruktion **2** verläuft und nicht aus der Tragkonstruktion **2** austritt. Es hat sich weiterhin gezeigt, dass es gleichwohl unerheblich ist, ob die Wirkungslinie **35** an den von den Rollen **3, 4** abgewandten Seiten aus den jeweiligen Halbrahmen **25, 26** austritt und der Wirkungslinienschnittpunkt **41** gewissermaßen "in der Luft liegt". Entscheidend ist jedoch, dass sich die Wirkungslinie **35** der Resultierenden **36** von den Rollen **3, 4** aus betrachtet diesseits einer vertikal und tangential an die Festrolle **3** anliegenden Vertikalebene **40** innerhalb der Tragkonstruktion **2** erstreckt und an keiner Stelle zwischen dem Schwenklager **34** und einem Schnittpunkt der Wirkungslinie **35** mit der beschriebenen Vertikalebene **40** aus der Tragkonstruktion **2** austritt. Der Verlauf der Wirkungslinie **35** ist folglich gewissermaßen innerhalb eines Halbraums **39** von Bedeutung, der sich ausgehend von besagter Vertikalebene **40** in Richtung der Rollen **3, 4** erstreckt. Dies ergibt sich besonders gut aus **Figur 5****.**

Der Verlauf der Wirkungslinie **35** der betragsmäßig größten Resultierenden **36** innerhalb der Tragkonstruktion **2** trägt dazu bei, dass das Auftreten ungünstiger Biegemomente reduziert wird und die wirkenden Kräfte in wesentlichen Teilen über Druck- und insbesondere Zugkräfte abgetragen werden können. Dies verhilft zu einer besonders schlanken Bauweise der Tragkonstruktion **2** und hier insbesondere der Riegel **28** der Halbrahmen **25, 26.** Die schlanken Riegel **28** wirken sich wiederum günstig auf die Höhe **17** des sich unterhalb der Rollen **3, 4** erstreckenden Freiraums **16** aus, wodurch eine besonders vorteilhafte Demontage der Rollen **3, 4** "von unten her" ermöglicht wird, wie sich nachstehend ergibt.

Wie vorstehend bereits erläutert wurde, verschafft die Konstruktion der Rollenpresse **1** den besonderen Vorteil, dass unterhalb der Rollen **3, 4** ein Freiraum **16** vorliegt, der frei von die Rollen **3, 4** tragenden Bauteilen ist. Dabei ist es grundsätzlich denkbar, dass der Freiraum **16** nicht durchgängig frei von jeglichen Bauteilen ist; insbesondere ist es denkbar, dass Hilfskonstruktionen zur Abfuhr des gemahlenen Mahlguts oder Stützkonstruktionen innerhalb des Freiraums **16** stehen. Diese Hilfskonstruktionen haben jedoch gemeinsam, dass sie für die Ableitung weder von Gewichtskräften noch von Betriebskräften der Rollen **3, 4** zwingend notwendig sind und daher ohne Weiteres entfernbar sind.

Eben dieser Umstand kann für die Durchführung eines Verfahrens zur Demontage der Rollen **3, 4** besonders von Vorteil sein wie sich aus den **Figuren 6a bis 6a** ergibt, die ein ebensolches Verfahren in seinen einzelnen Schritten darstellen. Der Freiraum **16** ermöglicht es nämlich, die Rollen **3, 4** von ihren Unterseiten her zu stützen und gewissermaßen "unterhalb" der Tragkonstruktion **2** abzutransportieren. Da der Freiraum **16** zumindest im Wesentlichen frei von massiven und nicht entfernbaren Bauteilen ist, ist er entweder ständig frei oder unter Einsatz eines lediglich sehr geringen Aufwands von etwaigen Bauteilen zu befreien, sodass ein Rollenwechsel stattfinden kann. Eine zeitaufwendige Teildemontage der Rollenpresse **1,** insbesondere der Tragkonstruktion **2,** oder zumindest einzelner wesentlicher Teile derselben kann somit vermieden und folglich Stillstandzeiten der Rollenpresse **1** reduziert werden.

Das Verfahren zum Rollenwechsel wird vorliegend unter Verwendung eines auf Schienen **47** geführten Transportfahrzeugs **45** durchgeführt, wobei das Transportfahrzeug **45** entlang seiner Längsachse **49** entlang der Schienen **47** verfahrbar ist. Die Schienen **47** erstrecken sich parallel zu den Drehachsen **6, 7** der Rollen **3, 4** und bis unter die Rollen **3, 4.**

Vor einer Demontage der Rollen **3, 4** ist zunächst ein Pressengehäuse **54** zu entfernen, dass lediglich zur Einhausung der Rollen **3, 4** dient, um unerwünschten Staubflug und dergleichen im Zuge eines Betriebs der Rollenpresse **1** zu vermeiden und das Bedienpersonal davor zu schützen, zwischen die rotierenden Rollen **3, 4** zu geraten.

Nach der Entfernung des Pressengehäuses **54** kann der Transportwagen **45** auf den Schienen **47** direkt unter die Rollen **3, 4** gefahren werden. Zu diesem Zeitpunkt befindet sich die Losrolle **4** noch ein einer Betriebsposition, in der sie gemeinsam mit der Festrolle 3 den Mahlspalt **8** begrenzt. Es ergibt sich, dass die Rollen **3, 4** zumindest mit einem Teil ihres Umfangs bzw. Querschnitts derart zwischen den Halbrahmen **25, 26** positioniert sind, dass eine Bewegung der Rollen **3, 4** parallel zu deren Drehachsen **6, 7** nicht unmittelbar möglich ist, da die Rollen **3, 4** ansonsten mit der Tragkonstruktion **2** kollidieren würden. Daher ist es bei dem gezeigten Beispiel notwendig, die Rollen zunächst senkrecht zu ihren Drehachsen **6, 7** zu bewegen, das heißt insbesondere abzusenken, um sie "freizulegen". Erst anschließend können die Rollen mittels des Transportfahrzeugs **45** entlang den Schienen **47** in Achsrichtung gefahren und schließlich abtransportiert werden.

Es ergibt sich weiterhin, dass die Festrolle **3** zumindest um ein gewisses Maß seitlich in Richtung auf die Losrolle **4** zu bewegt werden muss, um vollständig freizuliegen, das heißt ohne Kollisionsrisiko mit der Tragkonstruktion **2** entlang der Schienen **47** verfahren werden zu können. Eine solche Bewegung der Festrolle **3** auf die Losrolle **4** zu ist bei dem gezeigten Beispiel jedoch zunächst nicht möglich, da die Losrolle **4** "im Weg" ist. Daher wird bei dem hier gezeigten Verfahren zunächst die Losrolle **4** und erst anschließend die Festrolle **3** demontiert.

Die Losrolle **4** ist mittels ihrer Rollenlager **56** an den Lagerstellen **11** der Schwenkeinrichtungen **9, 10** gelagert. Die Rollenlager **56** liegen hierbei mit zugehörigen Lagerflächen **43** auf korrespondierenden Auflageflächen **44** der Schwenkeinrichtungen **9, 10** auf. Um die Losrolle **4** von den Schwenkeinrichtungen **9, 10** zu lösen, werden diese zunächst mit ihren Lagerflächen **43** von den Auflageflächen **44** abgehoben. Hierzu verfügt das Transportfahrzeug **45** über ein Hebezeug **46,** das in Form einer hydraulisch angetriebenen Kreisbogenschale ausgeführt ist. Eine Krümmung diese Kreisbogenschale ist einer Krümmung der Mantelfläche der Rollen **3, 4** angepasst, sodass die Rollen **3, 4** zumindest annähernd passgenau und unter Ausbildung eines stabilen Gleichgewichts auf dem Hebezeug **46** aufliegen können.

In dem gezeigten Beispiel weist der Transportwagen **45** eine Breite **50** auf, die in etwa einer Summe der Durchmesser der beiden Rollen **3, 4** entspricht. Das Hebezeug **46** weist seinerseits eine Breite **51** auf, die in etwa einem Durchmesser einer Rolle **3, 4** entspricht; in dem gezeigten Beispiel fällt die Breite **51** des Hebezeugs **46** etwas geringer aus als die Durchmesser der Rollen **3, 4.** Um das Hebezeug **46** mit einer jeweiligen Rolle **3, 4** in Eingriff bringen zu können, ist es vorteilhafterweise auf dem Transportfahrzeug **45** verfahrbar, und zwar in eine Richtung senkrecht zu den Drehachsen **6, 7** der Rollen **3, 4** sowie parallel zu einer Transportebene **48** des Transportfahrzeugs **45,** das heißt in horizontale Richtung. Auf diese Weise ist das Hebezeug **46** individuell unter die jeweilig zu demontierende Rolle **3, 4** bewegbar.

Zur Demontage der Losrolle **4** wird das Transportfahrzeug **45** unter die Rollen **3, 4** gefahren und das Hebezeug **46** unter die Losrolle **4** bewegt. Anschließend wird das Hebezeug **46** angehoben bis es in Kontakt mit der Losrolle **4** tritt. Ausgehend von diesem Zustand wird das Hebezeug **46** um ein weiteres Maß angehoben, um die Rollenlager **56** der Losrolle **4** bzw. die Lagerflächen **43** der Losrolle **4** aus ihren Auflageflächen **44** zu heben. Diese weitere Anhebung des Hebezeugs **46** mitsamt der Losrolle **4** beträgt vorzugsweise lediglich wenige Millimeter bis zu 1,5 cm.

Anschließend werden die Schwenkeinrichtungen **9, 10** durch entsprechende Betätigung der Anpresseinrichtungen **5** in ihre Demontagepositionen verfahren, in denen sie die Losrolle **4** freigeben. Dies ist in den **Figuren 6g und 6h** dargestellt. Um die Schwenkeinrichtungen **9, 10** in diese Demontagepositionen zu verfahren, werden die Anpresseinrichtungen **5** zumindest soweit eingefahren, dass die Losrolle **4** freigegeben ist. Im Zuge dieses Einfahrens der Anpresseinrichtungen **5** werden deren jeweilige Hubkolben **55** typischerweise vollständig in ihre zugehörigen Hubzylinder eingefahren, wobei die Schwenkeinrichtungen **9, 10** um ihre Schwenkachsen **13** verschwenkt werden.

Die Losrolle **4** kann sodann frei nach unten bewegt werden. In dem gezeigten Beispiel ist eine Bewegung in Richtung der Drehachse **7** der Losrolle **4** noch nicht möglich, da die Losrolle **4** mit dem Riegel **28** des vorderen Halbrahmens **25** kollidieren würde, der der jeweiligen Antriebseinrichtung abgewandt ist. Dabei versteht sich, dass ein Abtransport der Rollen **3, 4** entlang von Parallelen zu ihren Drehachsen **6, 7** insbesondere in die Richtung von Vorteil ist, in der sich nicht die Antriebseinrichtungen der Rollen **3, 4** befinden.

Um eine Kollision der Losrolle **4** mit der Tragkonstruktion **2** zu vermeiden, wird erstere anschließend mittels des Hebezeugs **46** wieder abgesenkt **(****Figur 6i****)** und die Losrolle **4** sodann entlang der Schienen **47** abtransportiert **(****Figur 6i****).** Die Absenkung der Losrolle 4 erfolgt hier um ein Maß von ca. 50 mm.

Das für die Losrolle **4** beschriebene Verfahren wird für die Festrolle **3** im Wesentlichen analog wiederholt, wobei in dem gezeigten Beispiel eine Besonderheit auftritt: Nach der Anhebung der der Festrolle **3** von ihren Lagerstellen **37** ist es nicht möglich, eine seitliche Überschneidung der Festrolle **3** mit der Tragkonstruktion **2** mittels einer Bewegung der Tragkonstruktion **2** selbst zu lösen, wie dies bei der Losrolle **4** mittels Bewegung der Schwenkeinrichtungen **9, 10** möglich war. Daher ist es hier erforderlich, die Festrolle **3** nicht nur vertikal nach unten abzusenken, sondern auch seitlich, gewissermaßen in Richtung der nicht mehr vorhandenen Losrolle **4** zu bewegen. Hierbei versteht es sich, dass die seitliche Bewegung vor der vertikalen Bewegung stattfinden muss, da ansonsten die Festrolle **3** wieder in ihren Auflagern abgelegt wird. Das sich so ergebende Vorgehen ist den **Figuren 6m bis 6p** entnehmbar.

Nachdem die Festrolle **3** mittels des Hebezeugs **46** entsprechend bewegt wurde, wird sie ebenso wie zuvor die Losrolle **4** mittels des Transportfahrzeugs **45** entlang der Schienen **47** abtransportiert und das Demontageverfahren somit abgeschlossen. Die spätere Montage anderer, neuer Rollen oder derselben Rollen **3, 4** nach deren Ertüchtigung erfolgt vorzugsweise analog zur Demontage, dann jedoch in umgekehrter Reihenfolge.

Es versteht sich, dass die vorstehend beschriebenen Merkmale der Rollenpresse und des Demontageverfahrens grundsätzlich unabhängig voneinander verwirklicht werden können, sofern dies technisch möglich ist.

### Bezugszeichenliste

- 1: Rollenpresse
- 2: Tragkonstruktion
- 3: (Fest-)Rolle
- 4: (Los-)Rolle
- 5: Anpresseinrichtung
- 6: Drehachse
- 7: Drehachse
- 8: Mahlspalt
- 9: Schwenkeinrichtung
- 10: Schwenkeinrichtung
- 11: Lagerstelle
- 12: Angriffsstelle
- 13: Schwenkachse
- 14: Unteres Ende einer Schwenkeinrichtung
- 15: Unteres Ende der Losrolle
- 16: Freiraum
- 17: Höhe
- 18: Hebelarm
- 19: Hebelarm
- 20: Mittellinie
- 21: Ende
- 22: Ende
- 23: Höhe
- 24: Knickstelle
- 25: Halbrahmen
- 26: Halbrahmen
- 27: Stütze
- 28: Riegel
- 29: Wirkungslinie
- 30: Resultierende
- 31: Biegesteife Ecke
- 32: Wirkungslinie
- 33: Verbindungslinie
- 34: Schwenklager
- 35: Wirkungslinie
- 36: Resultierende
- 37: Lagerstelle
- 38: Wellenstummel
- 39: Halbraum
- 40: Vertikalebene
- 41: Wirkungslinienschnittpunkt
- 42: Anschlussstelle
- 43: Lagerfläche
- 44: Auflagefläche
- 45: Transportfahrzeug
- 46: Hebezeug
- 47: Schiene
- 48: Transportebene
- 49: Längsachse
- 50: Breite (Transportfahrzeug)
- 51: Breite (Hebezeug)
- 52: Gelenklager
- 53: Einfülltrichter
- 54: Pressengehäuse
- 55: Hubkolben
- 56: Rollenlager
- 57: Aussteifungsrippe

- α: Knickwinkel
- β: Winkel

## Patentansprüche

1. Verfahren zur Demontage von Rollen (3, 4) einer auf einem Untergrund aufstehenden Rollenpresse (1), die Rollenpresse (1) umfassend
- mindestens eine Tragkonstruktion (2),
- mindestens zwei an der Tragkonstruktion (2) gelagerte Rollen (3, 4) sowie
- mindestens eine Anpresseinrichtung (5),
wobei die Rollen (3, 4) in einem Betrieb der Rollenpresse (1) jeweils um eine Drehachse (6, 7) rotiert werden, wobei sich jeweils eine Drehachse (6, 7) in Längsrichtung der zugehörigen Rolle (3, 4) erstreckt,
wobei die Drehachsen (6, 7) parallel zueinander sowie horizontal orientiert sind, sodass die Rollen (3, 4) gemeinsam einen Mahlspalt (8) begrenzen, in den das Mahlgut eingebbar und sodann zwischen den Rollen (3, 4) mahlbar ist,
wobei zumindest eine der Rollen (3, 4) als Losrolle (4) ausgeführt ist, die mit mindestens zwei Schwenkeinrichtungen (9, 10) zusammenwirkt, wobei die Losrolle (3) in ihren sich gegenüberliegenden Endabschnitten jeweils an einer Lagerstelle (11) einer Schwenkeinrichtung (9, 10) gelagert ist,
wobei die mindestens eine Anpresseinrichtung (5) an einer Angriffsstelle (12) an mindestens einer der Schwenkeinrichtungen (9, 10) angreift, sodass die Losrolle (4) durch Wirkung der Anpresseinrichtung (5) mittels der Schwenkeinrichtungen (9, 10) um eine Schwenkachse (13) relativ zu der übrigen Tragkonstruktion (2) verschwenkbar ist, wodurch ein Abstand zwischen den Drehachsen (6, 7) der Losrolle (4) und der anderen Rolle (3) veränderbar ist,
umfassend die folgenden Verfahrensschritte:
a) Die Rollen (3, 4) werden von der Tragkonstruktion (2) gelöst.
b) Die Rollen (3, 4) werden entfernt, wobei zumindest die Losrolle (4) nach ihrer Lösung von der Tragkonstruktion (2) in eine Richtung parallel zu ihrer Drehachse (7) relativ zu der Tragkonstruktion (2) bewegt wird,
**gekennzeichnet durch** den folgenden Verfahrensschritt:
c) Die Losrolle (4) wird vor ihrer drehachsparallelen Bewegung ausgehend von ihrer Betriebsposition relativ zu der Tragkonstruktion (2) abgesenkt.

2. Verfahren nach Anspruch 1, **dadurch gekennzeichnet, dass** die Absenkung derart vorgenommen wird, dass eine Kollision der Losrolle (4) mit der Tragkonstruktion (2) im Zuge der drehachsparallelen Bewegung der Losrolle (4) relativ zu der Tragkonstruktion (2) vermieden wird, vorzugsweise die Absenkung der Losrolle (4) innerhalb eines Bereichs zwischen 3 cm und 30 cm, vorzugsweise zwischen 4 cm und 25 cm, weiter vorzugsweise zwischen 5 cm und 20 cm, vorgenommen wird.

3. Verfahren nach Anspruch 1 oder 2, **dadurch gekennzeichnet, dass** beide Rollen (3, 4) nach ihrer Lösung von der Tragkonstruktion (2) jeweils parallel zu ihren Drehachsen (6, 7) bewegt werden, und zwar vorzugsweise nacheinander.

4. Verfahren nach einem der Ansprüche 1 bis 3, **dadurch gekennzeichnet, dass** die Losrolle (4) zumindest um das Maß ihrer Länge parallel zu ihrer Drehachse (7) bewegt wird.

5. Verfahren nach einem der Ansprüche 1 bis 4, **dadurch gekennzeichnet, dass** die Losrolle (4) in die Richtung parallel zu ihrer Drehachse (7) bewegt wird, die einer Antriebseinrichtung der Losrolle (4) abgewandt ist.

6. Verfahren nach einem der Ansprüche 1 bis 5, **dadurch gekennzeichnet, dass** eine Lösung der Losrolle (4) von der Tragkonstruktion (2) mittels Anheben von Lagerflächen (43) der Losrolle (4) von korrespondierenden Auflageflächen (44) der Schwenkeinrichtungen (9, 10) erfolgt, wobei die Losrolle (4) vorzugsweise um ein Maß zwischen 10 mm und 200 mm, vorzugsweise zwischen 20 mm und 150 mm, weiter vorzugsweise zwischen 30 mm und 100 mm, angehoben wird.

7. Verfahren nach einem der Ansprüche 1 bis 6, **dadurch gekennzeichnet, dass** vor einem Abtransport der Losrolle (4) die Schwenkeinrichtungen (9, 10) derart um ihre Schwenkachsen (13) verschwenkt werden, dass die Losrolle (4) in Richtung ihrer Drehachse (7) relativ zu den Schwenkeinrichtungen (9, 10) frei bewegbar ist.

8. Verfahren nach einem der Ansprüche 1 bis 7, **dadurch gekennzeichnet, dass** die Losrolle (4) mittels eines Transportfahrzeugs (45) in Richtung parallel zu ihrer Drehachse (7) relativ zu der Tragkonstruktion (2) verfahren wird.

9. Verfahren nach einem der Ansprüche 1 bis 8, **dadurch gekennzeichnet, dass** im Anschluss an die Losrolle (4) die andere Rolle (3) demontiert wird, wobei vorzugsweise auch die andere Rolle (3) nach ihrer Lösung von der Tragkonstruktion (2) in Richtung ihrer Drehachse (6) relativ zu der Tragkonstruktion (2) bewegt wird.

10. Verfahren nach einem der Ansprüche 1 bis 9, **dadurch gekennzeichnet, dass** zumindest die Losrolle (4), vorzugsweise beide Rollen (3, 4), im Zuge ihrer Lösung von der Tragkonstruktion (2) mittels eines Hebezeugs (46) angehoben werden, das zuvor unterhalb der jeweiligen Rolle (3, 4) positioniert wird.

11. Verfahren nach einem der Ansprüche 1 bis 10, **dadurch gekennzeichnet, dass** die Rollen (3, 4) mittels eines Transportfahrzeugs (45) abtransportiert werden, das parallel zu den Drehachsen (6, 7) der Rollen (3, 4) verfahren wird, insbesondere auf Schienen (47), die vorzugsweise an oder in dem Untergrund gelagert sind.

12. Verfahren nach den Ansprüchen 10 und 11, wobei das Hebezeug (46) auf dem Transportfahrzeug (45) angeordnet ist, **dadurch gekennzeichnet, dass** das Hebezeug (46) in eine Richtung senkrecht zu den Drehachsen (6, 7) der Rollen (3, 4) sowie parallel zu dem Untergrund relativ zu dem Transportfahrzeug (45) bewegt wird, sodass das Hebezeug (46) unterhalb einer jeweils zu demontierenden Rolle (3, 4) positioniert wird.

13. Auf einem Untergrund aufstehende Rollenpresse (1) sowie ein Transportfahrzeug (45) zur Demontage von Rollen (3, 4) der Rollenpresse (1), die Rollenpresse (1) umfassend
- mindestens eine Tragkonstruktion (2) sowie
- mindestens zwei an der Tragkonstruktion (2) gelagerte Rollen (3, 4),
wobei die Rollen (3, 4) in einem Betrieb der Rollenpresse (1) jeweils um eine Drehachse (6, 7) rotierbar sind, wobei sich jeweils eine Drehachse (6, 7) in Längsrichtung der zugehörigen Rolle (3, 4) erstreckt,
wobei die Drehachsen (6, 7) parallel zueinander sowie horizontal orientiert sind, sodass die Rollen (3, 4) gemeinsam einen Mahlspalt (8) begrenzen, in den das Mahlgut eingebbar und sodann zwischen den Rollen (3, 4) mahlbar ist,
das Transportfahrzeug (45) umfassend mindestens ein Hebezeug (46),
wobei das Hebezeug (46) senkrecht zu einer horizontalen Transportebene (48) relativ zu dem übrigen Transportfahrzeug (45), senkrecht zu einer Längsachse (49) des Transportfahrzeugs (45) sowie parallel zu der Transportebene (48) relativ zu dem übrigen Transportfahrzeug (45) bewegbar ist,
**dadurch gekennzeichnet, dass**
die Tragkonstruktion (2) unterhalb der Rollen (3, 4) einen Freiraum (16) aufweist, in den das Transportfahrzeug (45) einfahren kann, sodass das Transportfahrzeug (45) mit zumindest einer der Rollen (3, 4) von deren Unterseite her in Kontakt treten kann, wobei zumindest eine Rolle (3, 4) mittels des Hebezeugs (46) relativ zu der Tragkonstruktion (2) absenkbar ist.

14. Vorrichtung nach Anspruch 13, **gekennzeichnet durch** Schienen (47), auf denen das Transportfahrzeug (45) fahrbar ist, wobei die Schienen (47) zumindest teilweise in dem Freiraum (16) verlaufen.

15. Vorrichtung nach Anspruch 13 oder 14, **dadurch gekennzeichnet, dass** eine senkrecht zu der Längsachse (49) des Transportfahrzeugs (45) gemessene Breite (50) des Transportfahrzeugs (45) zumindest im Wesentlichen einer Summe von Durchmessern der beiden (3, 4) Rollen entspricht.

## Claims

1. A method for disassembling rollers (3, 4) of a roller press (1) standing on a base, the roller press (1) comprising
- at least one support structure (2),
- at least two rollers (3, 4) mounted on the support structure (2) and
- at least one pressing device (5),
wherein the rollers (3, 4) are respectively rotated around an axis of rotation (6, 7) when the roller press (1) is in operation, wherein an axis of rotation (6, 7) respectively extends in the longitudinal direction of the corresponding roller (3, 4),
wherein the axes of rotation (6, 7) are oriented parallel to one another and horizontally, so that the rollers (3, 4) collectively delimit a grinding gap (8), into which the grinding material can be introduced and subsequently ground between the rollers (3, 4),
wherein at least one of the rollers (3, 4) is designed as an idling roller (4), which cooperates with at least two pivoting devices (9, 10), wherein the end portions of the idling roller (3) which are opposite one another are respectively mounted on a mounting position (11) of a pivoting device (9, 10),
wherein the at least one pressing device (5) engages on a point of engagement (12) on at least one of the pivoting devices (9, 10), so that the idling roller (4) can be pivoted around a pivot axis (13) relative to the remaining support structure (2) by action of the pressing device (5) by means of the pivoting devices (9, 10), as a result of which a distance can be modified between the axes of rotation (6, 7) of the idling roller (4) and the other roller (3),
comprising the following method steps:
a) The rollers (3, 4) are detached from the support structure (2),
b) The rollers (3, 4) are removed, wherein at least the idling roller (4) is moved in a direction parallel to its axis of rotation (7) relative to the support structure (2) after being detached from the support structure (2),
**characterized by** the following method step:
c) The idling roller (4) is lowered starting from its operating position relative to the support structure (2) prior to its movement parallel to the axis of rotation.

2. The method according to Claim 1, **characterized in that** the lowering is undertaken in such a way, that a collision between the idling roller (4) and the support structure (2) in the course of the movement, parallel to the axis of rotation, of the idling roller (4) relative to the support structure (2) is avoided, preferably the lowering of the idling roller (4) is undertaken within a range between 3 cm and 30 cm, preferably between 4 cm and 25 cm, further preferably between 5 cm and 20 cm.

3. The method according to Claim 1 or 2, **characterized in that**, both rollers (3, 4) are moved respectively parallel to their axes of rotation (6, 7) after being detached from the support structure (2), and preferably one after the other.

4. The method according to one of Claims 1 to 3, **characterized in that**, the idling roller (4) is moved at least by the amount of its length parallel to its axis of rotation (7).

5. The method according to one of Claims 1 to 4, **characterized in that**, the idling roller (4) is moved in the direction parallel to its axis of rotation (7), which faces away from a drive device of the idling roller (4).

6. The method according to one of Claims 1 to 5, **characterized in that** the idling roller (4) is detached from the support structure (2) by means of lifting bearing surfaces (43) of the idling roller (4) from corresponding contact surfaces (44) of the pivoting devices (9, 10), wherein the idling roller (4) is lifted preferably by an amount between 10 mm and 200 mm, preferably between 20 mm and 150 mm, further preferably between 30 mm and 100 mm.

7. The method according to one of Claims 1 to 6, **characterized in that**, before removing the idling roller (4), the pivoting devices (9, 10) are pivoted around their pivot axes (13) in such a way that the idling roller (4) can be freely moved in the direction of its axis of rotation (7) relative to the pivoting devices (9, 10).

8. The method according to one of Claims 1 to 7, **characterized in that**, the idling roller (4) is displaced by means of a transport vehicle (45) in a direction parallel to its axis of rotation (7) relative to the support structure (2).

9. The method according to one of Claims 1 to 8, **characterized in that**, following the idling roller (4), the other roller (3) is disassembled, wherein preferably also the other roller (3) is moved in a direction of its axis of rotation (6) relative to the support structure (2) after being detached from the support structure (2).

10. The method according to one Claims 1 to 9, **characterized in that**, at least the idling roller (4), preferably both rollers (3, 4), are lifted in the course of being detached from the support structure (2) by means of a lifting device (46), which is previously positioned beneath the respective roller (3, 4).

11. The method according to one of Claims 1 to 10, **characterized in that**, the rollers (3, 4) are removed by means of a transport vehicle (45) which is displaced parallel to the axes of rotation (6, 7) of the rollers (3, 4), in particular on rails (47), which are preferably mounted on or in the base.

12. The method according to Claims 10 and 11, wherein the lifting device (46) is arranged on the transport vehicle (45), **characterized in that** the lifting device (46) is moved in a direction perpendicular to the axes of rotation (6, 7) of the rollers (3, 4) as well as parallel to the base relative to the transport vehicle (45), so that the lifting device (46) is positioned beneath a roller (3, 4) which is respectively to be disassembled.

13. A roller press (1) standing on a base and a transport vehicle (45) for disassembling rollers (3, 4) of the roller press (1), the roller press (1) comprising
- at least one support structure (2) and
- at least two rollers (3, 4) mounted on the support structure (2),
wherein the rollers (3, 4) can be respectively rotated around an axis of rotation (6, 7) when the roller press (1) is in operation, wherein an axis of rotation (6, 7) respectively extends in the longitudinal direction of the corresponding roller (3, 4),
wherein the axes of rotation (6, 7) are oriented parallel to one another and horizontally, so that the rollers (3, 4) collectively delimit a grinding gap (8), into which the grinding material can be introduced and subsequently ground between the rollers (3, 4),
the transport vehicle (45) comprising at least one lifting device (46),
wherein the lifting device (46) can be moved perpendicular to a horizontal transport plane (48) relative to the remaining transport vehicle (45), perpendicular to a longitudinal axis (49) of the transport vehicle (45) and parallel to the transport place (48) relative to the remaining transport vehicle (45),
**characterized in that**,
the support structure (2) has a clearance (16) beneath the rollers (3, 4), into which the transport vehicle (45) can drive, so that the transport vehicle (45) can contact at least one of the rollers (3, 4) from the underside thereof, wherein at least one roller (3, 4) can be lowered by means of the lifting device (46) relative to the support structure (2).

14. The device according to Claim 13, **characterized by** rails (47), on which the transport vehicle (45) can be driven, wherein the rails (47) run at least partly in the clearance (16).

15. The device according to Claim 13 or 14, **characterized in that**, a width (50) of the transport vehicle (45) measured perpendicular to the longitudinal axis (49) of the transport vehicle (45) corresponds at least substantially to a total of diameters of the two rollers (3, 4).

## Revendications

1. Procédé de démontage de rouleaux (3, 4) d'une presse à rouleaux (1) reposant sur un sol d'infrastructure, la presse à rouleaux (1) comprenant
- au moins une structure porteuse (2),
- au moins deux rouleaux (3, 4) logés sur la structure porteuse (2), ainsi
- qu'au moins un système de compression (5),
sachant que les rouleaux (3, 4) sont mis en rotation dans un fonctionnement de la presse à rouleaux (1) respectivement autour d'un axe de rotation (6, 7), sachant qu'un axe de rotation (6, 7) s'étend respectivement dans le sens longitudinal du rouleau correspondant (3, 4),
sachant que les axes de rotation (6, 7) sont orientés parallèlement l'un à l'autre et horizontalement de telle sorte que les rouleaux (3, 4) limitent en commun un interstice de broyage (8) dans lequel le matériau à broyer peut être introduit et être ensuite broyé entre les rouleaux (3, 4),
sachant qu'au moins un des rouleaux (3, 4) est exécuté en tant que rouleau mobile (4), qui coopère avec au moins deux systèmes de pivotement (9, 10), sachant que le rouleau mobile (3) est logé dans ses sections finales opposées respectivement sur un point d'appui (11) d'un système de pivotement (9, 10),
sachant qu'au moins un système de compression (5) vient en prise sur un point d'application (12) sur au moins un des systèmes de pivotement (9, 10) de telle manière que le rouleau mobile (4) peut être pivoté par l'action du système de compression (5) au moyen des systèmes de pivotement (9, 10) autour d'un axe de pivotement (13) par rapport au reste de la structure porteuse (2), une distance pouvant être modifiée de ce fait entre les axes de rotation (6, 7) du rouleau mobile (4) et l'autre rouleau (3),
comprenant les étapes de procédé suivantes :
a) les rouleaux (3, 4) sont séparés de la structure porteuse (2),
b) les rouleaux (3, 4) sont enlevés, sachant qu'au moins le rouleau mobile (4) après sa séparation de la structure porteuse (2) est déplacé dans une direction parallèlement à son axe de rotation (7) par rapport à la structure porteuse (2),
**caractérisé par** les étapes de procédé suivantes :
c) le rouleau mobile (4) est abaissé avant son déplacement parallèle à l'axe de rotation en partant de sa position de fonctionnement par rapport à la structure porteuse (2).

2. Procédé selon la revendication 1, **caractérisé en ce que** la descente est pratiquée de telle manière qu'une collision du rouleau mobile (4) avec la structure porteuse (2) est évitée au cours du déplacement parallèle à l'axe de rotation du rouleau mobile (4) par rapport à la structure porteuse (2), la descente du rouleau mobile (4) étant de préférence pratiquée à l'intérieur d'une plage variant entre 3 cm et 30 cm, de préférence entre 4 cm et 25 cm, de préférence encore entre 5 cm et 20 cm.

3. Procédé selon la revendication 1 ou 2, **caractérisé en ce que** les eux rouleaux (3, 4) sont respectivement déplacés après leur séparation de la structure porteuse (2) parallèlement à leurs axes de rotation (6, 7) et à savoir de préférence l'un après l'autre.

4. Procédé selon l'une quelconque des revendications 1 à 3, **caractérisé en ce que** le rouleau mobile (4) est au moins déplacé de la mesure de sa longueur parallèlement à son axe de rotation (7).

5. Procédé selon l'une quelconque des revendications 1 à 4, **caractérisé en ce que** le rouleau mobile (4) est déplacé dans la direction parallèle à son axe de rotation (7), qui est opposée à un système d'entraînement du rouleau mobile (4).

6. Procédé selon l'une quelconque des revendications 1 à 5, **caractérisé en ce qu'**une séparation du rouleau mobile (4) de la structure porteuse (2) a lieu au moyen du soulèvement des surfaces de support (43) du rouleau mobile (4) des surfaces de contact (44) correspondantes des systèmes de pivotement (9, 10), sachant que le rouleau mobile (4) est soulevé de préférence d'une mesure se situant entre 10 mm et 200 mm, de préférence entre 20 mm et 150 mm, de préférence encore entre 30 mm et 100 mm.

7. Procédé selon l'une quelconque des revendications 1 à 6, **caractérisé en ce qu'**avant une évacuation du rouleau mobile (4), les systèmes de pivotement (9, 10) sont pivotés autour de leurs axes de pivotement (13) de telle manière que le rouleau mobile (4) peut être librement déplacé en direction de son axe de rotation (7) par rapport aux systèmes de pivotement (9, 10).

8. Procédé selon l'une quelconque des revendications 1 à 7, **caractérisé en ce que** le rouleau mobile (4) est déplacé au moyen d'un véhicule de transport (45) dans une direction parallèlement à son axe de rotation (7) par rapport à la structure porteuse (2).

9. Procédé selon l'une quelconque des revendications 1 à 8, **caractérisé en ce que** l'autre rouleau (3) est démonté à la suite du rouleau mobile (4), sachant que de préférence l'autre rouleau (3) est déplacé après sa séparation de la structure porteuse (2) en direction de son axe de rotation (6) par rapport à la structure porteuse (2).

10. Procédé selon l'une quelconque des revendications 1 à 9, **caractérisé en ce qu'**au moins le rouleau mobile (4), de préférence les deux rouleaux (3, 4) au cours de leur séparation de la structure porteuse (2) sont soulevés au moyen d'un engin de levage (46), qui est positionné préalablement en dessous du rouleau respectif (3, 4).

11. Procédé selon l'une quelconque des revendications 1 à 10, **caractérisé en ce que** les rouleaux (3, 4) sont évacués au moyen d'un véhicule de transport (45), qui est déplacé parallèlement aux axes de rotation (6, 7) des rouleaux (3, 4), notamment sur des rails (47) qui sont logés de préférence sur ou dans le sol d'infrastructure.

12. Procédé selon les revendications 10 et 11, sachant que l'engin de levage (46) est disposé sur le véhicule de transport (45), **caractérisé en ce que** l'engin de levage (46) est déplacé dans une direction perpendiculairement aux axes de rotation (6, 7) des rouleaux (3, 4) ainsi que parallèlement au sol d'infrastructure par rapport au véhicule de transport (45) de telle sorte que l'engin de levage (46) est positionné en dessous d'un rouleau (3, 4) respectivement à démonter.

13. Presse à rouleaux (1) reposant sur un sol d'infrastructure ainsi que véhicule de transport (45) pour le démontage des rouleaux (3, 4) de la presse à rouleaux (1), la presse à rouleaux (1) comprenant
- au moins une structure porteuse (2), ainsi
- qu'au moins deux rouleaux (3, 4) logés sur la structure porteuse (2),
sachant que les rouleaux (3, 4) peuvent être mis en rotation dans un fonctionnement de la presse à rouleaux (1) respectivement autour d'un axe de rotation (6, 7), sachant qu'un axe de rotation (6, 7) s'étend respectivement dans le sens longitudinal du rouleau correspondant (3, 4),
sachant que les axes de rotation (6, 7) sont orientés parallèlement l'un à l'autre et horizontalement de telle sorte que les rouleaux (3, 4) limitent en commun un interstice de broyage (8) dans lequel le matériau à broyer peut être introduit et être ensuite broyé entre les rouleaux (3, 4),
le véhicule de transport (45) comprenant au moins un engin de levage (46),
sachant que l'engin de levage (46) peut être déplacé perpendiculairement à un plan de transport horizontal (48) par rapport au reste du véhicule de transport (45), perpendiculairement à un axe longitudinal (49) du véhicule de transport (45) ainsi que parallèlement au plan de transport (48) par rapport au reste du véhicule de transport (45),
**caractérisé en ce que**
la structure porteuse (2) comporte un espace libre (16) en dessous des rouleaux (3, 4) dans lequel le véhicule de transport (45) peut entrer de telle manière que le véhicule de transport (45) peut entrer en contact avec au moins un des rouleaux (3, 4) depuis la face inférieure de celui-ci, sachant qu'au moins un rouleau (3, 4) peut être abaissé au moyen de l'engin de levage (46) par rapport à la structure porteuse (2) .

14. Dispositif selon la revendication 13, **caractérisé par** des rails (47) sur lesquels le véhicule de transport (45) peut être déplacé, sachant que les rails (47) passent au moins en partie dans l'espace libre (16).

15. Dispositif selon la revendication 13 ou 14, **caractérisé en ce qu'**une largeur (50) du véhicule de transport (45) mesurée perpendiculairement à l'axe longitudinal (49) du véhicule de transport (45) correspond au moins pour l'essentiel à une somme des diamètres des deux rouleaux (3, 4).
